# EUROPÄISCHE PATENTSCHRIFT

(11) **EP 0 979 201 B1**
(45) Veröffentlichungstag und Bekanntmachung des Hinweises auf die Patenterteilung: **02.10.2002**
(21) Anmeldenummer: 99907409.9
(22) Anmeldetag: 26.01.1999
(51) Int. Cl.: B65D 90/62, F16K 27/07, F16K 1/20

(54) **BODENVENTIL FÜR BEHÄLTER ZUM TRANSPORT VON FLÜSSIGEM GEFAHRGUT**
DUMP VALVE FOR CONTAINER PROVIDED FOR TRANSPORTING LIQUID DANGEROUS MATERIALS
SOUPAPE DE FOND POUR CONTENEUR SERVANT AU TRANSPORT DE LIQUIDES DANGEREUX

(30) Priorität: 29.01.1998 DE 29801375 U
(43) Veröffentlichungstag der Anmeldung: 16.02.2000
(73) Patentinhaber: Feldbinder & Beckmann Fahrzeugbau GmbH & Co. KG, 21423 Winsen (DE)
(72) Erfinder: BECKMANN, Jan-Dirk, D-21423 Winsen (DE); FELDBINDER, Otto, D-29643 Neuenkirchen (DE)
(74) Vertreter: Richter, Werdermann & Gerbaulet
(86) Internationale Anmeldenummer: EP9900447
(87) Internationale Veröffentlichungsnummer: WO99038786

(56) Entgegenhaltungen:
- EP-A- 0 430 664
- CH-A- 635 800
- DE-U- 29 801 375
- GB-A- 922 389
- US-A- 5 244 181

## Beschreibung

Die Erfindung betrifft ein Bodenventil für Behälter zum Transport von flüssigem Gefahrgut, das mittels des Ventilkörpers mit dem Behälter verbunden ist, durch den eine Durchgangsöffnung führt, die durch einen Ventilteller verschließbar ist, der in geschlossener Stellung abdichtend am Rand der Durchgangsöffnung anliegt, wobei zwischen Ventilteller und dem Rand eine Dichtung angeordnet ist und wobei der Ventilteller mittels einer Betätigungseinheit in seiner Position veränderbar ist, die einen Hebelarm aufweist, der durch eine seitliche Ausnehmung in der Durchgangsöffnung geführt ist.

### Stand der Technik

Behälter zum Transport von flüssigem Gefahrgut die vorzugsweise im Straßenverkehr als Tankfahrzeug, im Schienenverkehr als Kesselwagen und auch im Containerverkehr eingesetzt werden, verfügen über ein Bodenventil, das üblicherweise auf einem Auslaufflansch aufgeschraubt, der im Sohlenbereich des Behälters angeordnet ist.

Aus der EP 0430 664 B 1 ist eine Ventilanordnung für Flüssigkeiten und Gas bekannt, bei der eine Welle tangential zum Ventildurchlaß im Ventilkörper angeordnet ist an der ein flaches kreisförmiges Ventilverschlußelement festgelegt ist. Das Verschlußelement wird mittels der Welle aus seiner den Ventildurchlaß abdeckenden Position bewegt. Der Arm der das Verschlußelement mit der Welle verbindet ist durch eine Öffnung im Ventilkörper im Bereich des Ventildurchlaßes geführt.

Nachteilig ist bei dieser Konstruktion, daß die Spiralfeder, die an einem Ende der Welle angeordnet ist, und für das sichere Schließen des Ventils sorgt, relativ leicht mit den teilweise aggressiven Gefahrstoffen in Berührung gelangen kann, da diese durch die Öffnung für den Arm in den Wellenkanal gelangen und von dort, bedingt durch die horizontale Ausrichtung des Wellenkanals leicht weiter in den Bereich der Spiralfeder gelangen können. Durch Verdrängungen der Schmiermittel bzw. durch Korrosion wird dann die Funktionstüchtigkeit des Ventils beeinträchtigt.

Außerdem stellt die außen am Tank liegende Feder einen Kompromiß hinsichtlich passiver Sicherheit zugunsten der Reinigungsfähigkeit der Ventilkonstruktion dar.

Aus der GB 922,389 ist weiterhin ein Bodenventil für Schüttgutbehälter bekannt, das gewisse konstruktive Merkmale mit den Ventilen für flüssige Gefahrstoffe aufweist. Dieses ist derart ausgestaltet, daß durch den Druck des Schüttgutes das Bodenventil geschlossen bleiben soll.

Dazu ist ein Federmechanismus vorgeschlagen worden, durch dessen Spannung ein sicherer Verschluß erreicht werden soll. Problematisch ist dabei jedoch die Ausgestaltung der Mechanik, da deren Teile mit dem Schüttgut in Berührung kommen, wodurch oftmals deren Funktionstüchtigkeit beeinträchtigt wird. Letztlich ist durch die bekannten Ventile die passive Sicherheit nicht gewährleistet und die Wartungs- und damit die Reinigungsfähigkeit nicht gegeben.

Aus der US 5 244 181 A ist ein Weiteres Bodenventil für Schüttgutbehälter bekannt.

### Darstellung der Erfindung, Aufgabe, Lösung, Vorteile

Es ist daher Aufgabe der Erfindung, ein Bodenventil für Behälter zum Transport von flüssigen Gefahrstoffen derart zu schaffen, das die passive Sicherheit bei Unfällen und auch bei längeren Wartungsintervallen gewährleistet und gleichzeitig die Wartung vereinfacht und erleichtert.

Diese Aufgabe wird durch die gekennzeichneten Merkmale des Anspruchs 1 gelöst.

Dazu ist erfindungsgemäß vorgesehen, ein Bodenventil zu schaffen, das über eine gekapselte Spiralfeder zur Rückstellung und zum Halten des Ventiltellers in Verschlußstellung verfügt, die in dem Innenraum des Ventiltellers angeordnet ist. Die Unterseite des Ventiltellers weist einen flachen umlaufenden Rand auf, der mit einer in einer Nut im Ventilteller angeordneten Flachdichtung versehen ist. Dieser Rand bzw. die Flachdichtung liegt in Verschlußstellung plan auf dem Ventilkörper auf, so daß durch die breite Auflage des Ventiltellers gegenüber dem Stand der Technik eine optimale Dichtung erreicht wird.

Der Ventilteller besteht vorteilhafterweise aus einem Unterteil und einem kegelförmigen Oberteil, die vorzugsweise miteinander verschraubt sind.

In der Durchgangsöffnung zum Entleeren des Behälters ist mittig eine Führungsstange für den Ventilteller angeordnet, wobei die Führungsstange über eine Halterung zur Festlegung am Ventilkörper verfügt. Weiterhin ragt noch ein Hebelarm einer Betätigungseinrichtung in die Durchgangsöffnung, der an dem Unterteil des Ventilkörpers angelenkt ist. Dadurch ist sichergestellt, daß der Großteil der Durchgangsöffnung frei von Einrichtungen ist, wodurch ein ungehindertes Entleeren möglich ist.

Die Durchgangsöffnung wird durch den kegelförmigen Ventilteller verschlossen, wobei die Spitze des Kegels in den Schüttgutbehälter hineinragt. Die in dem Ventilteller angeordnete, konisch zulaufende Spiralfeder stützt sich innen an der Unterseite am Ventilteller und an der durch eine Durchgangsbohrung in der Unterseite des Ventiltellers nach innen geführte Führungsstange bzw. einem am Ende der Führungsstange festgelegten Anschlag ab, so daß damit der Ventilteller auf den Ventilkörper gepreßt und damit verschlossen wird. Die Durchgangsbohrung in der Unterseite des Ventiltellers ist als Gleitbuchse ausgebildet, in der die Führungsstange zur vertikalen Führung gelagert ist. Beim Öffnen des Bodenventils wird der Ventilteller vom Ventilkörper entlang der Führungsstange abgehoben, wobei die Spiralfeder gespannt wird, so daß das Schließen nach Entleerung unterstützt wird.

Weiterhin ist es vorgesehen, daß die Betätigungseinheit manuell, pneumatisch oder in anderer geeigneter Weise betätigt werden kann.

Die Gleitbuchse ist vorzugsweise mit einer Beschichtung versehen, so daß eine Verbrauchsschmierung überflüssig ist.

Durch die erfindungsgemäße Ausgestaltung des Bodenventils mit lediglich der Halterung und der Führungsstange in der Durchgangsöffnung durch die sich das flüssige Gut ergießt wird vermieden, daß das Gut gehemmt wird und mit korrosionsgefährdeten Teilen in Berührung kommt. Zudem kann das flüssige Gefahrgut keine Teile in der Funktion, insbesondere Federeinrichtungen zum Verschließen des Bodenventils durch Verschmutzen beeinträchtigen, da sich das flüssige Gut entgegen der Schwerkraft bewegen müßte, so daß stets sicheres Schließen des Bodenventils gewährleistet ist. Das erfindungsgemäße Bodenventil bietet vorteilhafterweise durch die innenliegende Spiralfeder eine erhöhte passive Sicherheit, während durch die kegelförmige Ausgestaltung des Ventiltellers eine Reinigung des Bodenventils ohne Schattenbildung möglich ist. Das Auswechseln der Flachdichtung ist problemlos durch Abschrauben des Oberteils des Ventiltellers möglich, was die Servicefreundlichkeit deutlich erhöht.

Weitere vorteilhafte Ausgestaltungen sind in den Unteransprüchen gekennzeichnet.

### Kurze Beschreibung der Zeichnungen

Nachstehend wird die Erfindung anhand von Zeichnungen näher erläutert. Es zeigen
- Fig. 1.: in einer teilweise geschnittenen Seitenansicht ein erfindungsgemäßes Bodenventil in geschlossenem Zustand,
- Fig. 2.: in einer teilweise geschnittenen Seitenansicht ein erfindungsgemäßes Bodenventil in geöffnetem Zustand, und
- Fig. 3.: in einer Aufsicht die Feder des Bodenventils.

### Bester Weg zur Ausführung der Erfindung

Das erfindungsgemäße Bodenventil 100 besteht aus einem Ventilkörper 10, über den das Bodenventil 100 mit dem nicht dargestellten Behälter für flüssige Gefahrstoffe verbunden ist. Der Ventilkörper 10 weist eine Durchgangsöffnung 11 auf, durch die er entleert wird und in dessen Bereich die beweglichen Teile des Bodenventils 100 angeordnet sind. In die Durchgangsöffung 11 hineinragend ist eine Halterung 12 für eine Führungsstange 13 angeordnet. Die Führungsstange 13 wird von der Halterung 12 an einem Ende 14 mittig in der Durchgangsöffnung 11 gehalten. Auf der Führungsstange 13 ist gleitend der Ventilteller 15 gelagert, wobei der Ventilteller 15 benachbart zur Halterung 12 für die Führungsstange 13 an einer Betätigungseinheit 16 angelenkt ist, mittels derer das Öffnen und Schließen des Bodenventils 100 gesteuert wird. Der Ventilteller 15 befindet sich bereits im Inneren des Behälters und sitzt mit einem bodenseitig umlaufenden Rand 17 auf dem Ventilkörper 10 auf und dichtet so den Behälter ab. Der Ventilteller 15 besteht aus einem Oberteil 18 und einem Unterteil 19, die miteinander verschraubt sind. Das Oberteil 18 ist kegelförmig ausgebildet, so daß das Schüttgut restlos davon abgleiten kann. Zwischen dem Oberteil 18 und dem Unterteil 19 wird eine Flachdichtung 20 klemmend gehalten, wobei die Flachdichtung 20 denselben Außendurchmesser besitzt wie das Oberteil 18, der größer ist als der Durchmesser der Durchgangsöffnung 11 und der Außendurchmesser des Unterteils 19, so daß die Flachdichtung 20 durch das Oberteil 18 auf den Ventilkörper 10 gepreßt wird. Der Anpreßdruck wird durch eine konisch zulaufende Spiralfeder 21 (Fig. 3) erreicht, die im Inneren 22 des Ventiltellers 15 angeordnet ist. Der konische Verlauf der Spiralfeder 21 ist der kegelförmigen Ausformung des Oberteils 18 des Ventiltellers 15 angepaßt. Der Federsitz des Unterteils 19 des Ventiltellers 15 ist zwischen der Gleitbuchse 23 für die in den Ventilteller 15 hineinführende Führungsstange 13 und dem mit einem Gewinde 24 zum Verschrauben von Oberteil 18 und Unterteil 19 versehenen, hochgezogenen Rand 25 vorgesehen. Die andere Seite 26 der Spiralfeder 21 stützt sich an dem in den Ventilteller 15 befindlichen Ende 27 der Führungsstange 13 bzw. an einer mit einer Mutter 28 an dem Ende 27 der Führungsstange 12 befestigten Scheibe 29 ab. Beim Öffnen des Bodenventils 100 mittels der Betätigungseinheit 16 wird die Spiralfeder 21 zusammengedrückt (Fig. 2). Nach dem Entleeren wird durch die gespannte Spiralfeder 21 der Ventilteller 15 wieder in Kontakt mit dem Ventilkörper 10 gebracht. Die Gleitbuchse 23 ist an dem Unterteil 19 des Ventiltellers 15 einstückig ausgeformt und weist zur Verminderung der Reibung auf seiner Gleitfläche 30 eine Beschichtung 31 auf, wie z. B. Teflon o. dgl.. Die Betätigungseinheit 16 kann manuell oder pneumatisch oder in anderer geeigneter Weise betätigt werden. Die Betätigungseinheit 16 besteht aus einem Hebelarm 32, der an dem Unterteil 19 bzw. direkt außen an der Gleitbuchse 23 angelenkt ist. Der Hebelarm 32 wird über hier nicht dargestellte Einrichtungen bewegt, wobei dieser am Ventilkörper 10 nochmals angelenkt ist. Dieser Drehpunkt befindet sich jedoch nicht direkt im Bereich der Durchgangsöffnung 11 sondern in einer seitlichen Ausnehmung 33 der Durchgangsöffnung 11. Auf der dem Behälter entgegengesetzten Seite des Bodenventils 100 ist dieses mit einem hier nur teilweise dargestellten Anschlußstück 34 versehen.

### Bezugszeichenliste

- Bodenventil: 100
- Ventilkörper: 10
- Durchgangsöffnung: 11
- Halterung: 12
- Führungsstange: 13
- Ende: 14
- Ventilteller: 15
- Betätigungseinheit: 16
- Rand: 17
- Oberteil: 18
- Unterteil: 19
- Flachdichtung: 20
- Spiralfeder: 21
- Inneres: 22
- Gleitbuchse: 23
- Gewinde: 24
- Rand: 25
- Seite: 26
- Ende: 27
- Mutter: 28
- Scheibe: 29
- Gleitfläche: 30
- Beschichtung: 31
- Hebelarm: 32
- Ausnehmung: 33
- Anschlußstück: 34

## Patentansprüche

1. Bodenventil (100) für Behälter zum Transport von flüssigem Gefahrgut, das mittels des Ventilkörpers (10) mit dem Behälter verbunden ist durch den eine Durchgangsöffnung (11) führt, die durch einen Ventilteller (15) verschließbar ist, der in geschlossener Stellung abdichtend am Rand der Durchgangsöffnung (11) anliegt, wobei zwischen Ventilteller (15) und dem Rand eine Dichtung angeordnet ist und wobei der Ventilteller (15) mittels einer Betätigungseinheit (16) in seiner Position veränderbar ist, die einen Hebelarm (32) aufweist, der durch eine seitliche Ausnehmung (33) in der Durchgangsöffnung (11) geführt ist,
**dadurch gekennzeichnet,**
**daß** das Bodenventil (100) über eine gekapselte Spiralfeder (21) zur Rückstellung und zum Halten des Ventiltellers (15) in Verschlußstellung verfügt, wobei sich die Spiralfeder (21) im Inneren des kegelförmigen Ventiltellers (15) befindet und sich am Unterteil (19) des Ventiltellers (15) und dem Ende einer durch eine Durchgangsbohrung in das Innere des Ventiltellers (15) geführten Führungsstange (13) für die vertikale Führung des Ventiltellers (15) abstützt, die am Ventilkörper (10) festgelegt ist und in der Durchgangsöffnung (11) mittig angeordnet ist, und daß die zum Ventilkörper (10) gewandte Unterseite des Ventiltellers (15) einen flachen umlaufenden Rand (17) aufweist, der mit einer Flachdichtung (20) versehen ist, die in Verschlußstellung plan auf dem Ventilkörper (10) aufliegt.

2. Bodenventil nach Anspruch 1,
**dadurch gekennzeichnet,**
**daß** die Spiralfeder (21) konisch zulaufend ist.

3. Bodenventil nach Anspruch 1 oder 2,
**dadurch gekennzeichnet,**
**daß** das Unterteil (19) des Ventiltellers (15) eine um die Durchgangsbohrung umlaufende Vertiefung aufweist, in der sich die Spiralfeder (21) abstützt.

4. Bodenventil nach einem der Ansprüche 1 bis 3,
**dadurch gekennzeichnet,**
**daß** das Ende (27) der Führungsstange (13) an der sich die Spiralfeder (21) abstützt mit einem Anschlag versehen ist.

5. Bodenventil nach Anspruch 4,
**dadurch gekennzeichnet,**
**daß** der Anschlag aus einer Scheibe (29) besteht, die auf das Ende (14) der Führungsstange (13) gesteckt und mit einer Mutter (28) gesichert ist.

6. Bodenventil nach einem der Ansprüche 1 bis 5,
**dadurch gekennzeichnet,**
**daß** die Durchgangsbohrung als Gleitbuchse (23), die mit einer Beschichtung (31) zur Verbesserung des Gleitverhaltens versehen sein kann, ausgebildet ist.

7. Bodenventil nach einem der Ansprüche 1 bis 6,
**dadurch gekennzeichnet,**
**daß** der Ventilteller (15) aus einem Unterteil (19) und einem kegelförmigen Oberteil (18) besteht.

8. Bodenventil nach Anspruch 7,
**dadurch gekennzeichnet,**
**daß** das Unterteil (19) und das Oberteil (18) lösbar oder unlösbar miteinander verbunden sind.

9. Bodenventil nach Anspruch 7,
**dadurch gekennzeichnet,**
**daß** das Unterteil (19) und das Oberteil (18) über ein Gewinde (24) miteinander verschraubt sind.

10. Bodenventil nach einem der Ansprüche 1 bis 9,
**dadurch gekennzeichnet,**
**daß** der Ventilteller (15) direkt unterhalb des umlaufenden Randes eine Nut zur Aufnahme der Flachdichtung (20) aufweist.

11. Bodenventil nach Anspruch 10,
**dadurch gekennzeichnet,**
**daß** die Nut im Kontaktbereich von Unterteil (19) und Oberteil (18) angeordnet ist.

12. Bodenventil nach einem der Ansprüche 1 bis 11,
**dadurch gekennzeichnet,**
**daß** die Betätigungseinheit (16) mechanisch, pneumatisch oder anders betätigbar ist, wobei der Ventilteller (15) entlang der Führungsstange (13) verschoben wird.

13. Bodenventil nach einem der Ansprüche 1 bis 12,
**dadurch gekennzeichnet,**
**daß** der Hebelarm (32) an der Unterseite des Ventiltellers (15) angelenkt ist.

14. Bodenventil nach Anspruch 13,
**dadurch gekennzeichnet,**
**daß** das andere Ende des Hebelarms (32) an einer Achse angelenkt ist, die in der seitlichen Ausnehmung (33) der Durchgangsöffnung (11) befindlich ist.

15. Bodenventil nach einem der Ansprüche 1 bis 14,
**dadurch gekennzeichnet,**
**daß** auf der Außenseite des Ventilkörpers (10) im Anschluß an die Durchgangsöffnung (11) ein Anschlußstück (34) festgelegt ist, das über Kupplungselemente verfügen kann.

16. Bodenventil nach einem der Ansprüche 1 bis 15,
**dadurch gekennzeichnet,**
**daß** die gekapselte Spiralfeder (21) im Innenraum des Behälters angeordnet ist und die Halterung (12) eng am Behälter liegend angeordnet ist, wodurch die passive Sicherheit bei Unfällen erhöht wird.

## Claims

1. Bottom valve (100) for containers for the transport of liquid hazardous material which is connected by means of the valve body (10) with the container through which a through opening (11) is lead which can be closed by a valve head (15) which sits close sealingly on the edge of the through opening (11) in closed position, whereby a gasket is placed between the valve head (15) and the edge and whereby the valve head (15) can be changed in its position by means of an actuating unit (16) which has a lever arm (32) which is guided through a lateral recess (33) in the through opening (11),
**characterized in**
**that** the bottom valve (100) has an encased spiral spring (21) for reset and for holding the valve head (15) in closing position, whereby the spiral spring (21) is inside the conical valve head (15) and bears on the lower side (19) of the valve head (15) and at the end of a guiding rod (13), for the vertical guiding of the valve head (15), guided through a through bore into the inside of the valve head (15), which guiding rod is fixed on the valve body (10) and is placed in the middle of the through opening (11) and that the lower side of the valve head (15) turned to the valve body (10) has a flat peripheral edge (17) which is provided with a flat packing (20) which lies flat on the valve body (10) when in closing position.

2. Bottom valve according to claim 1,
**characterized in**
**that** the spiral spring (21) is tapered.

3. Bottom valve according to claim 1 or 2,
**characterized in**
**that** the lower part (19) of the valve head (15) has a recess peripheral around the trough bore, recess in which the spiral spring (21) is supported.

4. Bottom valve according to any of the claims 1 to 3,
**characterized in**
**that** the end (27) of the guiding rod (13) on which the spiral spring (21) is supported is provided with a stopper.

5. Bottom valve according to claim 4,
**characterized in**
**that** the stopper consists in a disk (29) which is stuck onto the end (14) of the guiding rod (13) and which is secured with a nut (28).

6. Bottom valve according to any of the claims 1 to 5,
**characterized in**
**that** the through bore is configured as a slide bush (23) which can be provided with a coating (31) for improving the sliding behaviour.

7. Bottom valve according to any of the claims 1 to 6,
**characterized in**
**that** the valve head (15) consists of a lower part (19) and a conical upper part (18).

8. Bottom valve according to claim 7,
**characterized in**
**that** the lower part (19) and the upper part (18) are connected detachably or undetachably with each other.

9. Bottom valve according to claim 7,
**characterized in**
**that** the lower part (19) and the upper part (18) are screwed to each other over a thread (24).

10. Bottom valve according to any of the claims 1 to 9,
**characterized in**
**that** the valve head (15) has a groove for receiving the flat packing (20) directly below the peripheral edge.

11. Bottom valve according to claim 10,
**characterized in**
**that** the groove is placed in the contact area of the lower part (19) with the upper part (18).

12. Bottom valve according to any of the claims 1 to 11,
**characterized in**
**that** the actuating unit (16) can be actuated mechanically, pneumatically or in another manner, whereby the valve head (15) is moved along the guiding rod (13).

13. Bottom valve according to any of the claims 1 to 12,
**characterized in**
**that** the lever arm (32) is articulated on the lower side of the valve head (15).

14. Bottom valve according to claim 13,
**characterized in**
**that** the other end of the lever arm (32) is articulated on an axis which is in the lateral recess (33) of the through opening (11).

15. Bottom valve according to any of the claims 1 to 14,
**characterized in**
**that** a connecting piece (34) which can have coupling elements is fixed on the outer side of the valve head (10), following the through opening (11).

16. Bottom valve according to any of the claims 1 to 15,
**characterized in**
**that** the encased spiral spring (21) is placed inside the container and the support (12) is placed tightly on the container so that the passive safety is increased in case of accidents.

## Revendications

1. Soupape de fond (100) pour conteneurs pour le transport de matières dangereuses liquides qui est reliée au moyen du corps de soupape (10) au conteneur qui est traversé par une ouverture de passage (11) qui peut être fermée par une tête de soupape (15) qui, en position fermée, repose sur le bord de l'ouverture de passage (11) en la fermant, une étanchéité étant placée entre la tête de soupape (15) et le bord et la tête de soupape (15) pouvant être modifiée dans sa position au moyen d'une unité d'actionnement (16) qui présente un bras de levier (32) qui traverse l'ouverture de passage (11) par un creux latéral (33),
**caractérisée en ce**
**que** la soupape de fond (100) dispose d'un ressort en spirale blindé (21) pour la remise à l'état initial et pour maintenir la tête de soupape (15) en position de fermeture, le ressort en spirale (21) se trouvant à l'intérieur de la tête de soupape conique (15) et s'appuyant sur la partie inférieure (19) de la tête de soupape (15) et à l'extrémité d'une tige de guidage (13) pour le guidage vertical de la tête de soupape (15) qui est guidée à travers une forure de passage dans l'intérieur de la tête de soupape (15), tige qui est fixée sur le corps de soupape (10) et qui est placée au milieu de l'ouverture de passage (11) et que la face inférieure de la tête de soupape (15), tournée vers le corps de soupape (10), présente un bord périphérique plat (17) qui est pourvu d'une garniture plate (20) qui, en position de fermeture, repose de manière plane sur le corps de soupape (10).

2. Soupape de fond selon la revendication 1,
**caractérisée en ce**
**que** le ressort en spirale (21) est conique.

3. Soupape de fond selon la revendication 1 ou 2,
**caractérisée en ce**
**que** la partie inférieure (19) de la tête de soupape (15) présente un approfondissement tout autour de la forure de passage dans lequel s'appuie le ressort en spirale (21).

4. Soupape de fond selon l'une des revendications 1 à 3,
**caractérisée en ce**
**que** l'extrémité (27) de la tige de guidage (13), sur laquelle s'appuie le ressort en spirale (21), est pourvue d'une butée.

5. Soupape de fond selon la revendication 4,
**caractérisée en ce**
**que** la butée est constituée par une rondelle (29) qui est enfoncée sur l'extrémité (14) de ta tige de guidage (13) et qui est bloquée avec un écrou (28).

6. Soupape de fond selon l'une des revendications 1 à 5,
**caractérisée en ce**
**que** la forure de passage est configurée comme une douille de glissement (23) qui peut être pourvue d'un revêtement (31) pour améliorer le comportement au glissement.

7. Soupape de fond selon l'une des revendications 1 à 6,
**caractérisée en ce**
**que** la téte de soupape (15) est constituée par une partie inférieure (19) et une partie supérieure conique (18).

8. Soupape de fond selon la revendication 7,
**caractérisée en ce**
**que** la partie inférieure (19) et la partie supérieure (18) sont reliées l'une à l'autre de manière détachable ou indétachable.

9. Soupape de fond selon la revendication 7,
**caractérisée en ce**
**que** la partie inférieure (19) et la partie supérieure (18) sont vissées l'une à l'autre par l'intermédiaire d'un filet (24).

10. Soupape de fond selon l'une des revendications 1 à 9,
**caractérisée en ce**
**que** la tête de soupape (15) présente directement au-dessous du bord périphérique une rainure pour loger la garniture plate (20).

11. Soupape de fond selon la revendication 10,
**caractérisée en ce**
**que** la rainure est placée dans la zone de contact de la partie inférieure (19) et de la partie supérieure (18).

12. Soupape de fond selon l'une des revendications 1 à 11,
**caractérisée en ce**
**que** l'unité d'actionnement (16) peut être actionnée mécaniquement, pneumatiquement ou autrement, la tête de soupape (15) étant déplacée le long de la tige de guidage (13).

13. Soupape de fond selon l'une des revendications 1 à 12,
**caractérisée en ce**
**que** le bras de levier (32) est articulé sur la face inférieure de la tête de soupape (15).

14. Soupape de fond selon la revendication 13,
**caractérisée en ce**
**que** l'autre exrémité du bras de levier (32) est articulée sur un axe qui se trouve dans le creux latéral (33) de l'ouverture de passage (11).

15. Soupape de fond selon l'une des revendications 1 à 14,
**caractérisée en ce**
**qu'**un raccord (34), qui peut disposer d'éléments de couplage, est fixé sur la face extérieure du corps de soupape (10) dans le raccord à l'ouverture de passage (11).

16. Soupape de fond selon l'une des revendications 1 à 15,
**caractérisée en ce**
**que** le ressort en spirale blindé (21) est placé à l'intérieur du conteneur et le support (12) est placé bien ajusté sur le conteneur, ce qui augmente la sécurité passive lors d'accidents.
